# EUROPÄISCHE PATENTSCHRIFT

(11) **EP 0 925 728 B1**
(45) Veröffentlichungstag und Bekanntmachung des Hinweises auf die Patenterteilung: **07.01.2004**
(21) Anmeldenummer: 98121155.0
(22) Anmeldetag: 11.11.1998
(51) Int. Cl.: A24D 1/00, A24D 3/04

(54) **Koaxialcigarette mit Querstromsperre**
Coaxial cigarette with cross-flow barrier
Cigarette coaxiale avec une barrière pour le courant transversal

(30) Priorität: 23.12.1997 DE 19757712
(43) Veröffentlichungstag der Anmeldung: 30.06.1999
(73) Patentinhaber: British-American Tobacco (Germany) GmbH, D-20354 Hamburg (DE)
(72) Erfinder: Dr.Schneider, Werner, 25451 Quickborn (DE); Jung, Thomas, 95444 Bayreuth (DE); Dr.Kausch, Erwin, 95448 Bayreuth (DE); Spallek, Bernd, 28857 Syke (DE); Schmekel, Gerald, 25337 Elmshorn (DE)
(74) Vertreter: Schwabe - Sandmair - Marx

(56) Entgegenhaltungen:
- EP-A- 0 156 628
- DE-C- 3 743 597
- DE-C- 3 901 226
- DE-C- 4 444 157

## Beschreibung

Die Erfindung betrifft eine Koaxialcigarette der durch den Oberbegriff des Patentanspruchs 1 beschriebenen Gattung.

Koaxialcigaretten werden entworfen und hergestellt, um verstärkt über den konstruktiven Aufbau einer Cigarette auf die Rauch- und Zugeigenschaften Einfluß nehmen zu können. Eine Option der Koaxialcigaretten ist die separate Behandlung der Ströme aus dem Strangmantel und dem Strangkem des koaxialen Stranges durch den Filtermantel und den Filterkern des koaxialen Filters.

Bei der Herstellung von Koaxialfiltercigaretten wird, wie auch bei der Herstellung üblicher Filtercigaretten, der Filter an den Strang angesetzt und mittels eines darüber gelegten Belagpapiers dort befestigt. Hierbei entstehen bei Koaxialcigaretten zwangsläufig Lücken zwischen dem filterseitigen Ende der Strangkernumhüllung und dem strangseitigen Ende der Filterkernumhüllung. Diese Lücken sind aus mikroskopischer Sicht, d.h. unter Berücksichtigung der Strömungswege von ca. 0,1 µm großen Rauchteilchen, durchaus als erheblich anzusehen.

Wenn nun eine separate Behandlung der Rauchströme aus den jeweiligen Strangsegmenten angestrebt wird, d.h. wenn der Rauch aus dem Strangmantel ausschließlich durch den Filtermantel und der Rauch aus dem Strangkern ausschließlich durch den Filterkern hindurchgehen sollen, müssen nach dem Stand der Technik geeignete Maßnahmen ergriffen werden, um Fehlströmungen durch die Lücke zu vermeiden. Dadurch unterliegen bisher bekannte Koaxialcigaretten starken Restriktionen; die Strömungswiderstände der Mäntel und Kerne von Strang und Filter müssen genau aufeinander abgestimmt werden. Dies führt zu deutlichen Einschränkungen bezüglich der realisierbaren Packungsdichten im Strang, der verwendbaren Grades oder sonstiger Blendkomponenten, der verwendbaren Koaxialfilter sowie der realisierbaren Kondensatzielwerte.

Es ist die Aufgabe der vorliegende Erfindung, eine Koaxialcigarette zur Verfügung zu stellen, die die oben genannten Nachteile des Standes der Technik überwindet. Insbesondere soll eine Querströmung des Rauches zwischen Strangkern und Filtermantel bzw. zwischen Strangmantel und Filterkern vermieden werden, ohne daß Restriktionen bezüglich der Cigarettengestaltung in Kauf genommen werden müssen.

Diese Aufgabe wird erfindungsgemäß durch die Bereitstellung einer Rauchstromsperre zwischen dem Strangkern und dem Filtermantel und/oder dem Strangmantel und dem Filterkern im Verbindungsbereich von Strangkemumhüllung und Filter kernumhüllung gelöst.

Eine erfindungsgemäße Rauchstromsperre verhindert eine Fehlströmung aus dem Strangkern in den Filtermantel bzw. aus dem Strangmantel in den Filterkern. Damit wird konstruktiv an der Stelle eingegriffen, wo Querströmungen auftreten können, nämlich an der Lücke, welche das filterseitige Ende der Strangkernumhüllung und das strangseitige Ende der Filterkernumhüllung voneinander trennt. Die oben angesprochene Lücke wird geschlossen, so daß es nicht mehr notwendig ist, durch spezielle Ausgestaltungen der Zugwiderstände über den Einsatz bestimmter Tabakoder Tabakersatzmaterialien und Filtermaterialien auf die Strömungsregelung Einfluß zu nehmen. Es können Materialien in größerer Bandbreite verwendet sowie gewünschte Kondensatzielwerte erreicht werden.

Wenn die Filterkemumhüllung und die Strangkernumhüllung im wesentlichen denselben Durchmesser aufweisen, besteht bei einer vorteilhaften Ausgestaltung der Rauchstromsperre die Möglichkeit, die beiden Umhüllungen an ihrem Kontaktpunkt lückenlos zu verbinden.

Bei einer ersten Gruppe von Ausführungsformen der erfindungsgemäßen Koaxialcigarette sind die Strangkernumhüllung und die Filterkernumhüllung einteilig ausgebildet. Vorteilhafterweise ist hierbei der Filter zumindest teilweise als Tabakfilter ausgebildet, wobei der Filtermantel und/oder der Filterkem aus einem Tabakmaterial mit einer gegenüber dem zugehörigen Strangteil veränderten Tabakpackungsdichte ausgebildet werden. Hierbei wird beispielsweise die gesamte Cigarette als koaxialer Tabakstrang hergestellt. Im Filterbereich wird entweder die Packungsdichte eines Strangsegments oder eines zugehörigen Tabakfiltersegments erhöht, so daß der Filtrationskoeffizient mindestens eines der Filtersegmente von dem Filtrationskoeffizienten des zugehörigen Tabakstrangsegments verschieden ist. Eine solche Cigarette mit Tabakfilter ist einfach im schnellen Online-Betrieb herzustellen.

Bei einer zweiten Möglichkeit wird der Innenstrang druch ein Aneinanderreihen von Filtercigaretten im Durchmesser des Koaxialcigarettenkerns gebildet. Die Filtercigaretten werden analog der Filter- und Strangverklebung zu einem Endlosstrang verbunden und der Strang- und Filtermantel bestehen aus Tabak.

Auch eine solche Cigarette ist mit bestehender Cigarettenherstellungstechnologie im schnellen Online-Betrieb herzustellen.

Eine Möglichkeit, eine lückenlose Verbindung bei im wesentlichen gleichem Durchmesser der Kernsegmente herzustellen, besteht nach einer weiteren Ausführungsform der Erfindung darin, daß der Strangkern und der Filterkern im Verbindungsbereich mittels einer Umwicklung, vorzugsweise aus Belagpapier, miteinander verbunden werden. Die Umwicklung überdeckt die Lücke, also den Stoß zwischen den beiden Kernumhüllungen und dichtet diesen gegen Fehlströmungen ab.

Um eine Umwicklung über dem Stoßquerschnitt der Kernumhüllungen aufbringen zu können, müssen diese im Herstellungsverfahren von einem Mantelteil befreit werden. Nach dem Zusammenfügen und Umwickeln von Strangkern und Filterkern entsteht dann eine Längslücke im Mantel, die leer belassen werden kann, d.h. nur durch ein Belagpapier zu schließen wäre. Vorteilhafterweise können im Bereich der Umwicklung der Strangmantel und der Filtermantel aber auch mit einem Tabak- oder Filtermaterial aufgefüllt werden. Hier besteht eine weitere Möglichkeit der Einflußnahme auf die Rauchstromeigenschaften.

Eine weitere Gruppe von Ausführungsformen der Koaxialcigaretten nach der vorliegenden Erfindung stellt nicht auf das lückenlose Schließen der Verbindung zwischen Strangkernumhüllung und Filterkernumhüllung ab. Sie nutzt vielmehr die Strömungseigenschaften des Rauchstroms bzw. dessen vorgegebene Richtung aus und errichtet die Rauchsperre dadurch, daß der Strangkern und der Filterkern mit einem unterschiedlichen Durchmesser versehen werden und die Umhüllung des Filterkerns über einen vorgegebenen Weg in den Strangkern bzw. den Strangmantel hineinragt. Die Durchmesserdifferenz zwischen Außendurchmesser der Filterkernumhüllung und Innendurchmesser der Strangkernumhüllung muß so klein sein, daß zwischen den Umhüllungen ein so hoher Strömungswiderstand besteht, daß kein Rauch zwischen den Umhüllungen fließen kann. Hierbei entsteht ebenfalls eine Rauchstromsperre. Wenn der Filterkern einen geringeren Durchmesser aufweist als der Strangkern, kommt der ausragende Teil der Filterkernumhüllung innerhalb des Strangkerns zu liegen, wenn Filter und Strang zusammengefügt werden. Die beiden Kernumhüllungen bilden im überlappenden Bereich eine Hinterschneidung. Bei dem oben erwähnten Beispiel kann dann verhindert werden, daß Rauch von einem Radialsegment ins andere gelangt.

Die oben genannte Ausführungsform wirkt also, was die separate Behandlung des Rauchstroms betrifft, jeweils in einer Richtung und blockiert eine Querströmung vom Strangkern in den Filtermantel oder vom Strangmantel in den Filterkern.

Die Erfindung betrifft weiterhin ein Verfahren zum Herstellen einer Koaxialcigarette mit den im Anspruch 8 beschriebenen Schritten. Die Ausbildung der Rauchstromsperre, vorteilhafterweise einer konstruktiven Rauchstromsperre, hat die schon für die erfindungsgemäße Koaxialcigarette beschriebenen Vorteile.

Bei einer bevorzugten Ausführungsform des erfindungsgemäßen Verfahrens werden die Strangkernumhüllung und die Filterkernumhüllung einteilig ausgebildet, wobei der Filter zumindest teilweise als Tabakfilter ausgebildet und der Filtermantel und/oder der Filterkern aus einem Tabakmaterial mit einer gegenüber dem zugehörigen Strangteil veränderten Tabak-Packungsdichte ausgebildet werden. Wie schon oben beschrieben, ist ein solches Tabakfilterprinzip vorteilhaft, was die Online-Herstellung betrifft.

Eine weitere Verfahrensausgestaltung nach der vorliegenden Erfindung zeichnet sich dadurch aus, daß der Strangkern und der Filterkern im Verbindungsbereich mittels einer Umwicklung, vorzugsweise aus Belagpapier, lückenlos miteinander verbunden werden. Wie ebenfalls zur entsprechenden erfindungsgemäßen Cigarette angeführt, können hierbei der Strangmantel und der Filtermantel im Bereich der Umwicklung leer belassen bzw. mit einem Tabak- oder einem Filtermaterial, beispielsweise mit Granulat oder mit Filtervliesbändern aufgefüllt werden.

Eine alternative Ausführungsform des erfindungsgemäßen Verfahrens besteht darin, den Strangkern und den Filterkern mit geringfügig unterschiedlichem Durchmesser herzustellen und die Umhüllung des Filterkerns ausragend so auszubilden, daß sie bei der Verbindung von Strang und Filter in den Strangkern bzw. in den Strangmantel hineinragt.

Die Erfindung wird im weiteren anhand der beiliegenden Zeichnungen näher erläutert. Es sind verschiedene Ausführungsformen einer erfindungsgemäßen Koaxialcigarette dargestellt. In den Zeichnungen zeigen:
- Fig. 1: eine erfindungsgemäße Koaxialcigarette mit einem Tabakfilter;
- Fig. 2: den Herstellungsablauf einer erfindungsgemäßen Koaxialcigarette mit einer Umwicklung um den Stoßpunkt von Strangkernumhüllung und Filterkernumhüllung; und
- Fig. 3: den Herstellungsvorgang einer Koaxialcigarette mit überlappender Umhüllung von Strang- und Filterkern.

Die Fig. 1 zeigt die wohl einfachste Ausführung einer erfindungsgemäße Cigarette mit Querstromsperre, nämlich die Ausführung mit einem Tabakfilter. Die Cigarette besteht aus einem Strang 10 und einem Filter 20. Der Strang ist aus einem Strangkern 11, einer Strangkemumhüllung 12, einem Strangmantel 13 und einer Strangmantelumhüllung 14 aufgebaut. Der Filter besteht entsprechend aus einem Filterkern 21, einer Filterkemumhüllung 22, einem Filtermantel 23 und einer Filtermantelumhüllung 24. Kerne 11, 21 und Mäntel 13, 23 haben jeweils gleiche Durchmesser, sind also koaxial.

Die obige Bezugszeichenzuordnung gilt auch für die Figuren 2 und 3.

Die Koaxialcigarette mit Tabakfilter 20 nach Fig. 1 wird insgesamt als koaxialer Tabakstrang hergestellt. Die gestrichelte Linie 25 bezeichnet hier nicht etwa einen Trennpunkt wie bei einem angesetzten Filter, sondern dient dazu, anzudeuten, wo bei dieser Cigarette mit Tabakfilter 20 beidseitig verschiedene Tabakeigenschaften vorliegen. Diese unterschiedlichen Tabakeigenschaften beidseits der gestrichelten Linie 25 sind der Grund für die unterschiedlichen Eigenschaften von Strang 10 und Filter 20.

Die Koaxialcigarette nach Figur 1 ist mit der Filtermantelumhüllung 24 versehen. Die Umhüllung 24 kann eine Ventilationszone enthalten. Der Teil der Koaxialcigarette unterhalb der Filtermantelumhüllung 24 wirkt als Filter 20. Der Filtrationskoeffizient zumindest eines der beiden Filtersegmente (Filterkem 21 oder Filtermantel 23) ist von dem Filtrationskoeffizienten des zugehörigen Tabakstrangsegments (Strangkern 11 oder Strangmantel 13) verschieden. Dies wird erreicht durch den Einsatz entsprechender Sickenscheiben bei der Herstellung, und zwar analog der sogenannten "Endenverstärkung". Je nach gewünschter Funktion wird entweder die Packungsdichte eines der Strangsegmente 11, 13 oder diejenige des zugehörigen Tabakfiltersegments 21, 23 "verstärkt". Durch die Einstellung der Packungsdichte in den jeweiligen Bestandteilen der Koaxialcigarette kann eine genau definierte Filterwirkung erzeugt werden. Die Filtercigarette weist, da sie insgesamt als koaxialer Tabakstrang hergestellt ist, keine Lücke im Grenzbereich von Strangkernumhüllung 12 und Filterkernumhüllung 22 auf, da die Umhüllung 12, 22 für beide dieser Segmente 11, 21 einteilig ausgeführt ist. Damit kann der Rauch aus dem jeweiligen Strangsegment separat im jeweiligen Filtersegment behandelt werden, d.h. Rauch aus dem Strangkern 11 gelangt nur in den Filterkern 21, und Rauch aus dem Strangmantel 13 gelangt nur in den Filtermantel 23.

Die Koaxialcigarette nach Figur 1 kann im Bereich des Filters 20 zusätzlich mit einem Belagpapier versehen sein.

In Fig. 2 ist ein Herstellungsverfahren für eine Koaxialcigarette gezeigt, die einen separat hergestellten Koaxialstrang 10 und einen ebenfalls separat hergestellt Koaxialfilter 20 aufweist.

Es sind die Herstellungsstufen I bis IV dargestellt. Im Schritt I besteht das Ensemble noch aus einem koaxialen Tabakstrang 10 sowie einem koaxialen Filter 20. Der Strangkern 11 hat im wesentlichen denselben Durchmesser wie der Filterkern 21.

Bei der Verbindung von Strang 10 und Filter 20 wird nunmehr die als Rauchsperre wirkende Umhüllung 30 des Verbindungsbereiches von Strangkernumhüllung 12 und Filterkemumhüllung 22 aufgebracht.

Dazu wird zunächst im Schritt II ein Teil des filterseitigen Strangmantels 13 mit der Umhüllung 14 abgenommen. Auf die gleiche Weise wird ein Außenring am strangseitigen Ende des Filters 20 durch Abschneiden des Filtermantels 23 mit der Filtermantelumhüllung 24 entfernt, so daß an der Verbindungsstelle jeweils nur die Kerne 11, 21 mit ihrer Umhüllung 12, 22 übrigbleiben. Es wird jeweils ein Ring von etwa 2 bis 4 mm Länge entfernt.

Im Schritt III werden nun die Kerne 11, 21 im Stoß aneinandergeführt und mit einem Belagpapier 30 umwickelt. Das Belagpapier 30 wird verklebt; es ist rauchundurchlässig.

Schon im Schritt III wird also die erfindungsgemäße Rauchstromsperre geschaffen, die an der Verbindungsstelle von Strangkern und Filterkern eine Querströmung des Rauches beidseitig verhindert.

Nach der Herstellung dieser Rauchstromsperre mit dem Belagpapier 30, das eine axiale Länge von 3,8 bis 7,8 mm haben kann, wird nunmehr im Schritt IV die Cigarette "vervollständigt". Hierzu gibt es mehrere Möglichkeiten:

Einmal kann die Lücke 31 über dem Belagpapier einfach leer gelassen werden; es entsteht eine Lückenbreite von 4 bis 5 mm. Für eine solche Cigarette wird ein relativ steifes Belagpapier 32 als äußere Umhüllung verwendet, um eine ausreichende Formstabilität der Cigarette zu gewährleisten.

Eine weitere Möglichkeit besteht darin, die Lücke 31 über dem inneren Belagpapier 30 mit Tabak zu füllen, um ein äußeres Belagpapier 32 darüber anzubringen. Die Breite der Lücke 21 ist hierbei 4 bis 8 mm.

Nach einer weiteren Ausführungsform kann die Lücke über der Verbindungsstelle der beiden Kerne 11, 21 mit Granulat aufgefüllt werden. Das Granulat kann inaktiv oder selektiv filtrierend sein, wie beispielsweise eines der bekannten Kammerfiltermaterialien. Der Außenumfang der Cigarette wird mit Belagpapier 32 umwickelt; die Breite der Lücke 31 ist hierbei 4 bis 8 mm.

Eine weitere vorstellbare Art, die vorgenannte Lücke 31 zu schließen, besteht darin, diese mit Filtervliesbändern zu umwickeln, bis der Außendurchmesser der Cigarette erreicht ist. Danach wird wiederum ein Belagpapier 32 über die Außenhülle aufgebracht. Auch dieses "Füllverfahren" wird bei Lückenbreiten von 4 bis 8 mm durchgeführt.

Bei allen oben genannten Varianten muß die Breite des Belagpapiers 32, das außen um die Cigarette, d.h. über den Filter und die Lücke 31 aufgebracht wird, mindestens 3 mm länger sein als die Filterlänge plus die Breite des filterseitigen abgenommenen Strangmantels.

Das Material, mit dem die Lücke 31 im entfernten Mantelbereich am Strang und am Filter aufgefüllt wird, kann mit der Umwicklung 30 verklebt sein.

Die Fig. 3 zeigt wiederum eine alternative Herstellungsmöglichkeit für eine erfindungsgemäße Koaxialcigarette anhand der Verfahrensschritte I bis III. Hier wird eine Koaxialcigarette mit einem Strang 10 und einem Filter 20 gebildet, bei der sich die Umhüllungen 12, 22 von Strang- und Filterkern überlappen.

Der Schritt I zeigt einen Koaxialstrang 10 und einen koaxialen Filter 20, die einzeln vorbereitet werden. Der Durchmesser des Strangkerns 11 ist geringfügig größer als der Durchmesser des Filterkerns 21.

Zur Schaffung der Querstromsperre wird, wie im Schritt II dargestellt, ein strangsei tiges Ringsegment des Filtermantels abgenommen, beispielsweise abgeschnitten. Es entsteht ein Überstand 40 des Filterkerns 21 auf der Seite des Strangs 10.

Wie im Schritt III zu sehen ist, wird zur Fertigstellung der Cigarette der Filter 20 am Strang 10 angesetzt, so daß der Überstand 40 in den Strangkernbereich 11 eindringt. Die Umhüllung 12 des Strangkerns und der Überstand 40 überlappen sich dabei über eine bestimmte Länge.

Die in Fig. 3 dargestellte Cigarettenherstellungsmethode ist nur eine von mehreren möglichen Verfahrensarten, mit denen Koaxialcigaretten mit Querströmungssperre hergestellt werden können.

Die materialfreie Zone am strangseitigen Ende des Filterkerns kann auf mehrere Arten hergestellt werden, nämlich beispielsweise durch ein Hineindrücken des Filtermaterials oder durch ein Herausschneiden/Fräsen des Filtermaterials. Der Überstand 40 kann sowohl in der Filterherstellungsmaschine als auch beim Ansetzen des Filters ausgebildet werden.

Der Überstand 40 kann durch die oben beschriebenen Verfahren sowohl strangseitig als auch mundseitig am Filter 20 hergestellt werden. Die materialfreie Zone über dem Filterkem 21 sollte eine Breite von 2 bis 5 mm haben.

Der Durchmesser des Strangkerns 11 muß größer als der Durchmesser des Filterkerns 21 (Fig. 3) sein und zwar so gering, daß der Filterkern gerade noch in den Tabakkern hineingeschoben werden kann.

Bei den Ausführungsvarianten, bei denen der Überstand 40 strangseitig ausgebildet wird, wird beim Zusammenführen von Strang 10 und Filter 20 der Überstand 40 so in den Tabakstrang eingedrückt, daß die Filterkernumhüllung 22 sich unter die Umhüllung 12 des Strangkerns 11 schiebt und der strangseitige Filtermantel 23 mit dem filterseitigen Strangmantel 13 abschließt. Die Filterkemumhüllung bzw. der äußere Teil des Überstandes 40 kann mit dem Filtermantelmaterial verklebt sein.

Falls der Überstand 40 am Filter 20 mundseitig hergestellt wird, wird bei der Verbindung von Filter 20 und Strang 10 der Überstand 40 vom Mundende her in den Filter 20 eingedrückt, bis er bündig am Mundende abschließt. Auch hierbei schiebt sich die Filterkernumhüllung 22 unter die Umhüllung 12 des Strangkems 11. Bei diesen Varianten ist das Material des Filtermantels 23 nicht mehr mit der Umhüllung 22 des Filterkerns 21 verklebt; der Kern 21 ist mit dem Mantel 23 lediglich über Pressung/Reibung verbunden.

Zur Erleichterung des Hereindrückens des Filterkerns 21 in den Tabakstrang 11 besteht die Filterumhüllung 22 vorzugsweise aus Celluloseacetatfolie mit einer vorzugsweisen Dicke von 0,1 - 0,2 mm.

Bei allen Varianten muß die Länge des Filterbelagpapiers mindestens 3 mm länger sein als die Filterlänge plus die Breite des Überstandes 40.

## Patentansprüche

1. Koaxialcigarette mit
- einem Strang (10), der einen Strangkern (11), eine Strangkernumhüllung (12), einen Strangmantel (13) und eine Strangmantelumhüllung (14) aufweist; und
- einem Filter (20), der einen Filterkern (21), eine Filterkernumhüllung (22), einen Filtermantel (23) und eine Filtermantelumhüllung (24) aufweist;
**gekennzeichnet durch**
- eine Rauchstromsperre zwischen dem Strangkern (11) und dem Filtermantel (23) und/oder dem Strangmantel (13) und dem Filterkern (21) im Verbindungsbereich von Strangkernumhüllung (12) und Filterkernumhüllung (22).

2. Koaxialcigarette nach Anspruch 1, **dadurch gekennzeichnet, daß** die Strangkernumhüllung (12) und die Filterkernumhüllung (22) lückenlos miteinander verbunden sind, wobei sie insbesondere im wesentlichen denselben Durchmesser aufweisen, und wobei vorzugsweise die Strangkernumhüllung (21) und die Filterkernumhüllung (22) einteilig ausgebildet sind.

3. Koaxialcigarette nach Anspruch 1 oder 2, **dadurch gekennzeichnet, daß** der Filter (20) zumindest teilweise als Tabakfilter ausgebildet ist, wobei der Filtermantel (23) und/oder der Filterkern (21) aus einem Tabakmaterial mit einer gegenüber dem zugehörigen Strangteil (13, 11) veränderten Tabak-Packungsdichte bestehen.

4. Koaxialcigarette nach Anspruch 3, **dadurch gekennzeichnet, daß** der Strangkern (11) und der Filterkern (21) mit ihren Umhüllungen (12, 22) durch eine dünne Cigarette mit einem herkömmlichen Cigarettenfilter gebildet werden, während Strang- und Filtermantel (13, 23) aus einem Tabakmaterial bestehen.

5. Koaxialcigarette nach Anspruch 3, **dadurch gekennzeichnet, daß** der Filterkern (21) und der Filtermantel (23) als angesetzte Filterteile aus einem Tabakmaterial bestehen.

6. Koaxialcigarette nach einem der Ansprüche 1 oder 2, **dadurch gekennzeichnet, daß** der Strangkern (11) und der Filterkern (21) im Verbindungsbereich mittels einer Umwicklung (30), vorzugsweise aus Belagpapier, lückenlos miteinander verbunden sind, wobei insbesondere der Strangmantel (13) und der Filtermantel (23) im Bereich der Umwicklung (30) leer belassen bzw. mit einem Tabak- oder Filtermaterial (21) aufgefüllt sind.

7. Koaxialcigarette nach Anspruch 1, **dadurch gekennzeichnet, daß** der Strangkern (11) und der Filterkern (21) unterschiedliche Durchmesser aufweisen und die Umhüllung (22) des Filterkerns (21) in den Strangkern (11) bzw. den Strangmantel (13) hineinragt.

8. Verfahren zur Herstellung einer Koaxialcigarette mit den folgenden Schritten
- Ausbildung eines Strangs (10), der einen Strangkern (11), eine Strangkemumhüllung (12), einen Strangmantel (13) und eine Strangmantelumhüllung (14) aufweist; und
- Ausbildung eines Filters (20), der einen Filterkern (21), eine Filterkernumhüllung (22), einen Filtermantel (23) und eine Filtermantelumhüllung (24) aufweist;
**gekennzeichnet durch**
- die Ausbildung einer Rauchstromsperre zwischen dem Strangkem (11) und dem Filtermantel (23) und/oder dem Strangmantel (13) und dem Filterkern (21) im Verbindungsbereich von Strangkernumhüllung (12) und Filterkernumhüllung (22).

9. Verfahren nach Anspruch 8, **dadurch gekennzeichnet, daß** Strangkernumhüllung (12) und die Filterkemumhüllung (22) einteilig ausgebildet werden, wobei der Filter (20) zumindest teilweise als Tabakfilter und der Filtermantel (23) und/oder der Filterkern (21) aus einem Tabakmaterial mit einer gegenüber dem zugehörigen Strangteil (13, 11) veränderten Tabak-Packungsdichte ausgebildet werden, wobei insbesondere der Strangkern (11) und der Filterkern (21) mit ihren Umhüllungen (12, 22) durch eine dünne Cigarette mit einem herkömmlichen Cigarettenfilter ausgebildet werden, während Strangund Filtermantel (13, 23) als Tabakmaterial auf die dünne Cigarette aufgebracht werden, und wobei bevorzugt der Filterkern (21) und der Filtermantel (23) als Filterteile aus Tabakmaterial an das jeweilige Strangteil angesetzt werden.

10. Verfahren nach Anspruch 9, **dadurch gekennzeichnet, daß** der Strangkern (11) und der Filterkern (21) im Verbindungsbereich mittels einer Umwicklung (30), vorzugsweise aus Belagpapier, lückenlos miteinander verbunden werden, wobei insbesondere der Strangmantel (13) und der Filtermantel (23) im Bereich der Umwicklung (30) leer belassen bzw. mit einem Tabak- oder einem Filtermaterial, beispielsweise mit Granulat oder mit Filtervliesbändern, aufgefüllt werden.

11. Verfahren nach Anspruch 8, **dadurch gekennzeichnet, daß** der Strangkern (11) und der Filterkern (21) mit unterschiedlichen Durchmessern hergestellt und die Umhüllung (22) des Filterkerns (21) ausragend so ausgebildet werden, daß sie bei der Verbindung von Strang (10) und Filter (20) in den Strangkern (11) bzw. den Strangmantel (12) hineinragt.

## Claims

1. A coaxial cigarette including:
- a rod (10) comprising a rod core (11), a rod core wrapping (12), a rod jacket (13) and a rod jacket wrapping (14); and
- a filter (20) comprising a filter core (21), a filter core wrapping (22), a filter jacket (23) and a filter jacket wrapping (24),
**characterised by**
- a smoke flow stopper between said rod core (11) and said filter jacket (23) and/or said rod jacket (13) and said filter core (21 ) in the zone joining said rod core wrapping (12) and said filter core wrapping (22).

2. The coaxial cigarette as set forth in claim 1, **characterised in that** said rod core wrapping (12) and said filter core wrapping (22) are gaplessly joined to each other, they more particularly having substantially the same diameter, and wherein said rod core wrapping (21) and said filter core wrapping (22) are preferably configured integrally.

3. The coaxial cigarette as set forth in claim 1 or 2, **characterised in that** said filter (20) is configured at least in part as a tobacco filter, said filter jacket (23) and/or said filter core (21) consisting of a tobacco material having a tobacco packing density modified relative to that of the associated rod portion (13, 11).

4. The coaxial cigarette as set forth in claim 3, **characterised in that** said rod core (11) and said filter core (21) with their wrappings (12, 22) are formed by a thin cigarette having a conventional cigarette filter, whilst the rod and filter jackets (13, 23) consist of a tobacco material.

5. The coaxial cigarette as set forth in claim 3, **characterised in that** said filter core (21) and said filter jacket (23) as joined filter parts consist of a tobacco material.

6. The coaxial cigarette as set forth in any one of claims 1 or 2, **characterised in that** said rod core (11) and said filter core (21) are gaplessly joined to each other in said junction zone by means of a wrapping (30), preferably of tipping paper, wherein more particularly said rod jacket (13) and filter jacket (23) are left empty in said region of said wrapping (30) or filled with a tobacco or filter material (21).

7. The coaxial cigarette as set forth in claim 1, **characterised in that** said rod core (11) and said filter core (21) differ in diameter and that said wrapping (22) of said filter core (21) protrudes into said rod core (11) or said rod jacket (13).

8. A method of producing a coaxial cigarette comprising the following steps:
- configuring a rod (10) comprising a rod core (11), a rod core wrapping (12), a rod jacket (13) and a rod jacket wrapping (14); and
- configuring a filter (20) comprising a filter core (21), a filter core wrapping (22), a filter jacket (23) and a filter jacket wrapping (24),
**characterised by**
- configuring a smoke flow stopper between said rod core (11) and said filter jacket (23) and/or said rod jacket (13) and said filter core (21) in the zone joining said rod core wrapping (12) and said filter core wrapping (22).

9. The method as set forth in claim 8, **characterised in that** said rod core wrapping (12) and said filter core wrapping (22) are configured integrally, said filter (20) being configured at least in part as a tobacco filter and said filter jacket (23) and/or said filter core (21) consisting of a tobacco material having a tobacco packing density modified relative to that of said associated rod portion (13, 11), wherein more particularly said rod core (11) and said filter core (21) with their wrappings (12, 22) are formed by a thin cigarette having a conventional cigarette filter, whilst the rod and filter jackets (13, 23) are applied as tobacco material onto said thin cigarette, and wherein said filter core (21) and said filter jacket (23) are preferably placed as filter parts of tobacco material against the corresponding rod part.

10. The method as set forth in claim 9, **characterised in that** said rod core (11) and said filter core (21) are gaplessly joined to each other in said junction zone by means of a wrapping (30), preferably of tipping paper, wherein more particularly said rod jacket (13) and said filter jacket (23) are left empty in the region of said wrapping (30) or filled with a tobacco or filter material, for example with granulate or with non-woven fabric filter strips.

11. The method as set forth in claim 8, **characterised in that** said rod core (11) and said filter core (21) are produced with different diameters and **in that** said wrapping (22) of said filter core (21) is configured protruding so that it protrudes into said rod core (11) or rod jacket (12) when said rod (10) and said filter (20) are joined.

## Revendications

1. Cigarette coaxiale avec
- un boudin (10) qui présente un noyau de boudin (11), une enveloppe de noyau de boudin (12), un manteau de boudin (13) et une enveloppe de manteau de boudin (14); et
- un filtre (20) qui présente un noyau de filtre (21), une enveloppe de noyau de filtre (22), un manteau de filtre (23) et une enveloppe de manteau de filtre (24);
**caractérisé par**
- une barrière pour le courant de fumée entre le noyau de boudin (11) et le manteau de filtre (23) et/ou le manteau de boudin (13) et le noyau de filtre (21) dans la zone de raccordement de l'enveloppe de noyau de boudin (12) et de l'enveloppe de noyau de filtre (22).

2. Cigarette coaxiale suivant la revendication 1, **caractérisée en ce que** l'enveloppe de noyau de boudin (12) et l'enveloppe de noyau de filtre (22) sont reliées sans lacune l'une à l'autre, celles-ci présentant en particulier essentiellement le même diamètre et l'enveloppe de noyau de boudin (21) et l'enveloppe de noyau de filtre (22) étant formées en une seule pièce.

3. Cigarette coaxiale suivant la revendication 1 ou 2, **caractérisée en ce que** le filtre (20) est au moins partiellement réalisé comme filtre de tabac, le manteau du filtre (23) et/ou le noyau du filtre (21) étant faits de tabac ayant vis-à-vis de la partie correspondante du boudin (13, 11) une densité de tassement du tabac modifiée.

4. Cigarette coaxiale suivant la revendication 3, **caractérisée en ce que** le noyau du boudin (11) et le noyau du filtre (21) sont formés avec leurs enveloppes (12, 22) par une cigarette mince avec un filtre pour cigarette conventionnel, tandis que les manteaux du boudin et du filtre (13, 23) sont fabriqués en tabac.

5. Cigarette coaxiale suivant la revendication 3, **caractérisée en ce que** le noyau du filtre (21) et le manteau du filtre (23) sont, en tant que parties de filtre rapportées, constitués de tabac.

6. Cigarette coaxiale suivant l'une des revendications 1 ou 2, **caractérisée en ce que** le noyau du boudin (11) et le noyau du filtre (21) sont reliés sans lacune l'un à l'autre dans la zone de raccordement à l'aide d'une enveloppe (30), de préférence en papier de garniture, en particulier le manteau du boudin (13) et le manteau du filtre (23) étant laissés vides dans la zone de l'enveloppe (30) ou remplis de tabac ou d'un matériau de filtration (21).

7. Cigarette coaxiale suivant la revendication 1, **caractérisée en ce que** le noyau du boudin (11) et le noyau du filtre (21) présentent des diamètres différents et **en ce que** l'enveloppe (22) du noyau du filtre (21) dépasse dans le noyau du boudin (11) ou dans le manteau du boudin (13).

8. Procédé de fabrication d'une cigarette coaxiale selon les étapes suivantes
- formation d'un boudin (10) qui présente un noyau de boudin (11), une enveloppe de noyau de boudin (12), un manteau de boudin (13) et une enveloppe de manteau de boudin (14); et
- formation d'un filtre (20) qui présente un noyau de filtre (21), une enveloppe de noyau de filtre (22), un manteau de filtre (23) et une enveloppe de manteau de filtre (24);
**caractérisé par**
- la formation d'une barrière pour le courant de fumée entre le noyau de boudin (11) et le manteau de filtre (23) et/ou entre le manteau de boudin (13) et le noyau de filtre (21) dans la zone de raccordement de l'enveloppe de noyau de boudin (12) et de l'enveloppe de noyau de filtré (22).

9. Procédé suivant la revendication 8, **caractérisé en ce que** l'enveloppe du noyau du boudin (12) et l'enveloppe du noyau du filtre (22) sont formés en une pièce, le filtre (20) étant au moins partiellement formé comme filtre de tabac et le manteau du filtre (23) et/ou le noyau du filtre (21) étant formés de tabac ayant une densité de tassement du tabac modifiée vis-à-vis de la partie correspondante du boudin (13, 11), en particulier le noyau du boudin (11) et le noyau du filtre (21) étant formés avec leurs enveloppes (12, 22) par une cigarette mince avec un filtre pour cigarette conventionnel, tandis que les manteaux du boudin et du filtre (13, 23) sont appliqués sous forme de tabac sur la cigarette mince, et le noyau du filtre (21) et le manteau du filtre (23) étant de préférence rapportés comme pièces de filtre en tabac sur la partie de manteau correspondante.

10. Procédé suivant la revendication 9, **caractérisé en ce que** le noyau du boudin (11) et le noyau du filtre (21) sont reliés sans lacune l'un à l'autre dans la zone de raccordement à l'aide d'une enveloppe (30), de préférence en papier de garniture, en particulier le manteau du boudin (13) et le manteau du filtre (23) étant laissés vides dans la zone de l'enveloppe (30) ou remplis de tabac ou d'un matériau de filtration, par exemple de granulat ou de bandes de filtre non-tissé.

11. Procédé suivant la revendication 8, **caractérisé en ce que** le noyau du boudin (11) et le noyau du filtre (21) présentent des diamètres différents et **en ce que** l'enveloppe (22) du noyau du filtre (21) est formée en saillie de telle façon qu'elle dépasse dans le noyau du boudin (11) ou dans le manteau du boudin (12) lors de l'assemblage du boudin (10) et du filtre (20).
